# FASCICULE DE BREVET EUROPEEN

(11) **EP 0 086 718 B1**
(45) Date de publication et mention de la délivrance du brevet: **03.06.1987**
(21) Numéro de dépôt: 83400299.0
(22) Date de dépôt: 11.02.1983
(51) Int. Cl.: B61K 7/20, B61K 7/00

(54) **Dispositif de ralentissement et d'arrêt pour engins roulant sur rails**
Verzögerungs- und Haltevorrichtung für Schienenfahrzeuge
Retarding and retaining device for rail vehicles

(30) Priorité: 17.02.1982 FR 8202582
(43) Date de publication de la demande: 24.08.1983
(73) Titulaire: Prioretti, Guy, 54400 Longwy Bas (FR)
(72) Inventeur: Prioretti, Guy, 54400 Longwy Bas (FR)
(74) Mandataire: Moncheny, Michel

## Description

La présente-invention concerne les dispositifs de freinage et d'arrêt destinés à ralentir et à arrêter des engins qui roulent sur des rails.

On connaît des dispositifs de ce genre notamment pour assurer le freinage et l'arrêt des wagons de chemin de fer.

Un dispositif connu comporte un corps en forme de coin dont l'un des côtés opposés repose sur la face supérieure dé roulement du rail et dont l'autre côté est destiné à entrer en contact avec une roue du wagon à arrêter.

Un dispositif de ce type correspondent au préambule de la revendication 1, est décrit au .DE-C-39614. Ce dispositif comporte en outre des moyens de solidarisation du corps avec le rail constitués par un levier articulé sur le corps et dont la manoeuvre provoque l'application contre le rail de lames élastiques fixées elles aussi au corps et maintenues écartées en position de repos.

Un tel dispositif présente l'inconvénient d'assurer un serrage des lames sur le champignon du rail insuffisant pour maintenir valablement le corps sur le rail.

Par ailleurs, si le levier n'est pas suffisamment engagé sur le corps ou s'il est relevé ou bien encore s'il remonte progressivement sous l'effet de vibrations du rail le serrage des lames sur le rail risque d'être compromis.

Le sabot repose sur le rail par son propre poids de sorte qu'il risque d'être éjecté par le contact intempestif d'un objet quelconque, déplacé par des vibrations ou encore enlevé par inattention.

Par ailleurs, le fait que ce dispositif est simplement posé sur le rail interdit son utilisation sur une voie de roulement se trouvant au-dessus du sol, par exemple sur une voie pour pont roulant, car les risques de chute du dispositif constituent un danger permanent pour le personnel et les matériels se trouvant au-dessous.

Afin de remédier à ces inconvénients, on a proposé des dispositifs de freinage et d'arrêt dont la liaison avec le rail de roulement est assurée par pinçage du rail, ce qui nécessite des pièces et un outillage particuliers, ainsi qu'un temps de montage trop important pour permettre de déplacer le dispositif à volonté selon la nécessité du moment.

Dans DE-C-13003, on décrit un dispositif de ralentissement et d'arrêt comprenant: un sabot, deux griffes dont le serrage et le desserrage par rappot à l'âme du rail est assuré par une vis à pas opposés montée dans le sabot, solidaire d'un levier et entraînée en rotation par la manoeuvre du sabot après avoir ajusté au besoin la position du levier par rapport à la face arrière du sabot. Cependant, un tel dispositif en raison de la rigidité de ses griffes de serrage ne permet pas d'absorber les obstacles qui se présentent lors de son glissement le long du rail.

D'autres dispositifs connus sont fixés au rail au moyen de boulons traversant le rail ou son support. Un tel agencement, outre qu'il nécessite un choix précis et un aménagement de l'emplacement destiné à recevoir le sabot, ne peut assurer qu'une fonction d'arrêt d'un engin préalablement freiné par un autre dispositif.

On a décrit à la demande de brevet français 80 23 553 déposée le 4 Novembre 1980 et publiée le 4.6.82 (FR-A-2495085), un sabot de sécurité pour le ralentissement et l'arrêt d'engins roulants sur rails qui comporte un corps formé d'une languette prenant appui sur le rail destinée à être engagée sous la roue de l'engin à arrêter et d'un taquet formant butoir pour la roue de l'engin, une griffe de fixation du sabot au rail étant articulée sur ledit corps et un verrou étant prévu pour immobiliser la griffe en position de fermeture.

Bien qu'il donne de bons résultats, ce sabot présente l'inconvénient de comporter des pièces relativement complexes entrant dans la constitution de la griffe.

Par ailleurs, la pose et le retrait du sabot font appel à un certain nombre de manipulations qui rendent ces opérations relativement longues à effectuer.

Effin, ce sabot ne peut pas être utilisé sur des portions de voie dont les rails comportent des éclisses de liaison car la griffe du sabot bute sur les éclisses sans pouvoir les éviter.

L'invention vise à remédier à ces inconvénients en créant au dispositif de ralentissement et d'arrêt du type décrit au début de la description, qui allie une grande simplicité de fabrication à une rapidité de pose et de retrait par rapport aux dispositifs existants, tout en évitant les risques de chute du dispositif.

Elle a donc pour objet un dispositif de ralentissement et d'arrêt pour engins roulant sur rails, comprenant un corps destiné à être placé sur le rail en vue de recevoir une roue d'un engine à ralentir et à arrêter et formant butoir pour cette roue, et des moyens de solidarisation du dispositif avec le rail, constitués par un élément portant des griffes élastiques maintenues écartées en position de repos, ledit élément étant destiné à être appliqué sur le rail et étant articulé sur des moyens de rapprochement desdites griffes en vue de leur serrage sur le boudin du rail, caractérisé en ce que ledit élément portant les griffes est constitué par une platine, et quelesdits moyens de rapprochement sont solidaires du corps du dispositif et sont constitués par un boîtier de forme générale parallélépipédique, fixé au corps du dispositif au moyen d'une tige formant poignée, ladite platine étant montée oscillante dans ledit boîtier en vue du rapprochement desdites griffes par les parois latérales dudit boîtier.

D'autres caractéristiques de l'invention apparaîtront au cours de la description qui va suivre, faite en référence aux dessins annexés, donnés uniquement à titre d'exemple et sur lesquels:
la Fig. 1 est une vue extérieure, en élévation du dispositif de ralentissement et d'arrêt suivant l'invention;
Fig. 2 est une vue en bout, à plus grande échelle du dispositif de la Fig. 1 mis en place sur un rail;
la Fig. 3 est une vue en élévation et en coupe du dispositif de la Fig. 2; et
Fig. 4 est une coupe suivant la ligne 4-4 de la Fig. 3.

Le disposif de ralentissement et d'arrêt représenté à la Fig. 1 comporte principalement un corps 1 d'appui et de freinage constitué par une languette 2 sur laquelle doit s'appuyer une roue d'un engin à ralentir ou à arrêter, un taquet incliné 3 formant butoir pour la roue de l'engin, rendu solidaire d'une semelle 4 qui comporte des rebords 5 de guidage et d'emboîtement du sabot sur le boudin du rail R.

A l'extrémité du corps 1 opposée à la languette 2 est fixé un dispositif de solidarisation du sabot et du rail. Ce dispositif de solidarisation représenté en détail aux Fig. 2 à 4 comporte une platine 7 en tôle d'acier constituée par une pièce en U8 à branches inégales, renforcée par un voile vertical 9 soudé à l'intérieur de la pièce en U. Le voille 9 est disposé selon l'axe de symétrie longitudinal de la platine 7 et sépare par conséquent cette platine en deux parties égales. Sur la platine sont articulées de part et d'autre du voile 9, deux griffes 10 et 11 destinées à venir en prise avec le boudin du rail R de la manière représentée à la Fig. 2.

Les griffes 10 et 11 sont réalisées en fil d'acier à ressort. Chacune des griffes comporte un premier tronçon rectiligne 12 qui traverse les branches de la pièce en U8 par des orifices ménagés à cet effet; le premier tronçon rectiligne 12 est prolongé par une boucle 13 qui, comme représentée à la Fig. 2, comporte une portion inclinée 14 qui s'écarte du premier tronçon 12, cette portion inclinée étant suivie d'une portion 15 pratiquement verticale, prolongée à son tour par une portion 16 rabattue de manière à pouvoir emprisonner le boudin du rail R. La boucle 13 dont les tronçons 14, 15 et 16 se trouvent à l'extérieur de la platine 7 se termine par un tronçon 17 à peu près vertical qui s'étend vers l'intérieur de la platine entre les deux branches de la pièce en U8 et qui de prolonge par un second tronçon rectiligne horizontal 18 dont l'extrémité est engagée dans un orifice correspondant ménagé dans la branche arrière de la pièce en U8 et décalé par rapport à celui recevant l'extrémité du premier tronçon 12. Ainsi, chacune des griffes 10 et 11 est montée oscillante dans la platine 7. Cette platine présente dans sa partie arrière une pièce tubulaire 19 soudée à la pièce en U8 au niveau de la jonction de sa branche arrière avec sa partie horizontale. La pièce 19 est traversée par une broche 20 au moyen de laquelle la platine 7 est articulée sur un boîtier 21 de forme générale parallélépipédique rendu solidaire du reste du sabot à l'aide d'une tige 22 soudée par une de ses extrémité au boîtier 21 et par son autre extrémité au corps 1 du sabot. Le boîtier 21 présente dans ses faces latérales des échancrures 21a destinées à. permettre un écartement des griffes 10 et 11 lors de la venue du sabot à la hauteur d'éclisses de liaison entre deux tronçons de rail.

A l'intérieur de sa paroi d'extrémité avant, opposée à la broche d'articulation 20, le boîtier 21 comporte une pièce 23 de limitation de la rotation de la platine 7 par rapport au couvercle, de manière à éviter que cette platine-ne sorte complètement du boîtier lors du retrait du sabot.

Dans les parois latérales du boîtier 21, sont ménagées des lumières 24 dans lesquelles sont montés des ressorts à lames 25 dont les extrémités libres prennent appui sur les tronçons à peu près verticaux 15 de chacune des griffes 10 et 11 afin de maintenir leur boucle 13 en prise sur le boudin du rail de la manière représentée à la Fig. 2.

Le dispositif de ralentissement et d'arrêt représenté aux Fig. 2 à 4, a été conçu pour pouvoir être utilisé sur des tronçons de voies dont les rails comportent des éclisses de liaison. Lorsque le dispositif est verrouillé sur un rail, ses griffes doivent pouvoir s'écarter lorsque le dispositif vient à la hauteur d'éclisses de liaison. A cet effet, chacune des boucles 13 des griffes 10 et 11 présente dans son tronçon inférieur 16, une partie 26 que l'on voit bien aux Fig. 3 et 4 et qui s'écarte par rapport à l'axe de symétrie du dispositif.

Lorsque le dispositif de ralentissement et d'arrêt suivant l'invention n'est pas destiné à être utilisé sur une voie dont les rails comportent des éclisses, les griffes 11 et 12 peuvent avoir la forme représentée en trait mixte à la Fig. 3. Par ailleurs, dans le cas d'une utilisation du dispositif sans nécessité d'écartement des griffes 11 et 12, le boîtier 21 peut comporter des parois latérales pleines, sans les échancrures 22 ni les ressorts 25 de maintien des griffes.

Le dispositif qui vient d'être décrit fonctionne de la façon suivante.

Le montage des griffes 11 et 12 dans la platine ainsi que leur forme sont tels que lorsque lesdites griffes sont libres, elles ont tendances à prendre, du fait de leur élasticité, des positions écartées l'une par rapport à l'autre, de manière à permettre le passage entre elles du boudin du rail R. Le dispositif peut être saisi par l'opérateur par la tige 22 de liaison entre le boîtier -21 et le corps 1 qui sert également du poignée. Le couvercle occupe alors la position représentée en trait mixte à la Fig. 3, les griffes 10 et 11 sont écartées du fait de leur élasticité naturelle. La platine 7 vient buter par la branche avant de la pièce en U8 contre la butée 23, de sorte qu'elle ne peut sortir que partiellement du boîtier 21 et ne gène pas la manipulation du dispositif.

Lorsqu'on veut placer le dispositif suivant l'invention sur un rail, on pose le dispositif de manière que la platine 7 prenne appui sur le rail, les griffes 11 et 12 étant en position ouverte, puis on abaisse l'ensemble constitué par le corps 1, la languette 2 et le boîtier 21, de façon que cet ensemble entre en contact avec le rail R. Il en résulte que la languette 2 vient s'appliquer contre le rail, les rebords 5 de la semelle 4 emprisonnent le boudin dudit rail et le boîtier 21, en tournant autour de la broche 20 provoque le rapprochement des griffes 11, 12 entre elles, de sorte que les portions 16 desdites griffes enserrent le boudin du rail de la façon représentée à la Fig. 2. Le dispositif est alors en place et peut assurer sa fonction de ralentissement et d'arrêt.

Lorsqu'un roue d'un engin parvient jusqu'au dispositif, elle monte d'abord sur la languette 2 de celui-ci puis vient prendre appui contre le butoir 3, de sorte que sous l'effet de l'inertie de l'engin, le dispositif se déplace en glissant sur le rail, le ralentissement étant obtenu par frottement de la languette et de la semelle 4 sous l'effet du poids supporté par la roue de l'engin. Jusqu'ici le fonctionnement du dispositif de l'invention est analogue à celui des dispositifs antérieurs. Ce-- pendant, lorsque le dispositif parvient à la hauteur d'éclisses de liaison entre deux tronçons de rail désignées par la référence E à la Fig. 2, les griffes 10 et 11 entrent en contact avec les éclisses E par leur portion de boucle 36 en forme de rampe. A mesure que le dispositif est déplacé en translation par rapport aux éclisses, il y a donc écartement des griffes 10 et 11 à l'encontre de l'action de serrage des ressorts 25. Lorsqu'elles sont écartées, les griffes 11 et 12 occupent les positions représentées en trait mixte à la Fig. 2. On voit que cet écartement est permis grâce à la présence des échancrures 21a dans le boîtier 21. En position écartée, les tronçons inférieurs 16 des boucles 13 des chacune des griffes 11 et 12 prennent appui sur les éclisses E. Lorsque le dispositif continue sa course de translation, après son passage sur les éclisses, les ressorts 25 appliquent à nouveau les griffes 11 et 12 sur le boudin du rail, de sorte que le dispositif est à nouveau solidarisé par rapport à celui-ci.

Si l'on souhaite retirer le dispositif de ralentissement et d'arrêt, il suffit de soulever l'ensemble constitué par la languette 2, le corps 1 et le boîtier 21 par la tige 22 formant poignée. Lors de cette opération, le boîtier 21 tourne par rapport à la platine 7 autour de la broche 20 et ses parois latérales libèrent les griffes 11 et 12. Celles-ci, du fait de leur élasticité, s'écartent l'une de l'autre et n'emprisonnent donc plus le boudin du rail R.

On voit que le dispositif qui vient d'être décrit est d'une manipulation extrêmement simple, car sa pose et sa solidarisation avec un rail sont assurées par un seul et même geste, qui constite simplement à placer la semelle 4 sur le rail, le rapprochement entre les griffes 11, 12 étant réalisé lors du mouvement relatif de la platine 7 à l'intérieur du boîtier 21, sous l'effet du poids de l'ensemble. Le retrait du dispositif est également assuré par simple traction sur la poignée 22 qui provoque le soulèvement de l'ensemble, languette 2, corps 1 et boîtier 21, ce qui entraîne la libération des griffes 11 et 12, et par conséquence leur écartement sous l'effet de leur élaticité.

On constate par ailleurs que le dispositif suivant l'invention est réalisé à l'aide de pièces très simples, ne nécessitant pour leur assemblage aucune opération d'usinage, de sorte que le dispositif est d'un prix de revient peu élevé.

## Revendications

1. Dispositif de ralentissement et d'arrêt pour engins roulant sur rails, comprenant un corps (1) destiné à être placé sur un rail (R) en vue de recevoir une roue d'un engine à ralentir et à arrêter et formant butoir pour cette roue et des moyens de solidarisation du dispositif avec le rail constitués par un élément (7) portant des griffes élastiques (10, 11) maintenues écartées en position de repos, ledit élément (7) étant destiné à être appliqué sur le rail (R) et. étant articulé sur des moyens (21) de rapprochement desdites griffes (10, 11) en vue de leur serrage sur le boudin du rail, caractérisé en ce que ledit élément portant les griffes (10, 11) est constitué par une pletine (7) et que lesdits moyens de rapprochement (21) sont solidaires du corps (1) du dispositif et sont constitués par un boîtier (21) de forme générale parallélépipédique, fixé au corps (1) du dispositif au moyen d'une tige (22) formant poignée, ladite platine (7) étant montée oscillante dans ledit boîtier en vue du rapprochement desdites griffes (11, 12) par les parois latérales dudit boîtier (21).

2. Dispositif de ralentissement et d'arrêt suivant la revendication 1, caractérisé en ce que lesdites griffes élastiques (10, 11) sont réalisées en fil d'acier à ressort et comportent chacune deux tronçons rectilignes (12,18) articulés sur la platine (7) selon des directions parallèles à l'axe du dispositif et réunies par une boucle (13) de serrage du rail (r) sous l'effet desdits moyens de rapprochement (21).

3. Dispositif de ralentissement et d'arrêt suivant Ia revendication 2, caractérisé en ce que ladite platine (7) est constituée par une pièce en U (8) à ailes inégales, pourvue d'un voile de renforce- • ment (9) soudé aux ailes de ladite pièce en U, les griffes (10, 11) étant articulées dans les ailes de ladite pièce en U(8) de part et d'autre dudit voile (9).

4. Dispositif de ralentissement et d'arrêt suivant les revendications 2 et 3, caractérisé en ce que le premier tronçon rectiligne (12) de chacune des griffes (10, 11) est engagé dans des orifices ménagés dans chacune des ailes de la pièce en U (8), tandis que le second tronçon rectiligne (18) est engagé dans un orifice ménagé dans une seule des ailes de ladite pièce en U (8) et décalé par rapport à l'orifice ménagé dans cette même aile et recevant le premier tronçon rectiligne de ladite griffe.

5. Dispositif de ralentissement et d'arrêt suivant l'une des revendications 1 à 4 destiné à être placé sur un rail pourvu d'éclissés (E) de liaison de tronçons de rail entre eux, caractérisé en ce que les boucles (13) des griffes (10, 11) comportent chacune une portion (26) en forme de rampe, s'écartant par rapport à l'axe du dispositif, tandis que les parois latérales du boîtier (21) comportent des échancrures (21a) permettant l'écartement des griffes (10, 11) lors de leur venue en contact avec lesdites éclisses (3) et des moyens élastiques (25) de maintient des griffes (10, 11) en position rapprochée lorsque le dispositif se trouve hors de contact avec lesdites éclissés.

6. Dispositif de ralentissement et d'arrêt suivant la revendications 5, caractérisé en ce que lesdits moyens élastiques sont constitués par des ressorts à lames (25) montés dans les parois latérales du boîtier (21).

7. Dispositif de ralentissement et d'arrêt suivant l'une quelconque des revendications 1 à 6, caractérisé en ce qu'il comporte une pièce (23) de limitation de la rotation de la platine (7) par rapport au boîtier (21) pour empêcher la sortie complète de la platine (7) hors dudit boîtier.

## Patentansprüche

1. Vorrichtung zum Abbremsen und Anhalten von auf Schienen fahrenden Einrichtungen, bestehend aus einem Körper (1), der zur Aufnahme eines Rades einer abzubremsenden und anzuhaltenden Einrichtung auf eine Schiene (R) aufgesetzt wird, und einen Anschlag für dieses Rad bildet, und Einrichtungen zur Befestigung der Vorrichtung an der Schiene, die aus einem Element (7) bestehen, das federnde, in Ruhestellung in geöffneter Stellung gehaltene Greifer (10, 11) trägt, auf die Schiene (R) auflegbar ist und an Einrichtungen (21) angelenkt ist, die die Greifer (10, 11) schließen, so daß sie den Schienenkopf einspannen, dadurch gekennzeichnet, daß das die Greifer (10, 11) tragende Element aus einer Grundp)atte'(7) besteht und daß die Schließeinrichtungen (21) mit dem Körper (1) der Vorrichtung fest verbunden sind und aus einem im wesentlichen quaderförmigen Gehäuse (21) bestehen, das an dem Körper (1) der Vorrichtung über eine einen Griff bildende Stange (22) befestigt ist, wobei die Grundplatte (7) in dem Gehäuse schwenkbar montiert ist, so daß Greifer (10, 11) durch die Seitenwände des Gehäuses (21) geschlossen werden können.

2; Vorrichtung nach Anspruch 1, dadurch gekennzeichnet, daß die federnden Greifer (10, 11) aus Federstahldraht bestehen und jeweils zwei geradlinige Abschnitte (12, 18) aufweisen, die in zur Achse der Vorrichtung parallelen Richtungen in der Grundplatte (7) schwenkbar gelagert sind und durch einen Bügel (13) zum Einspannen der Schiene (R) unter der Einwirkung der Schließeinrichtungen (21) miteinander verbunden sind.

3. Vorrichtung nach Anspruch 2, dadurch gekennzeichnet, daß die Grundplatte (7) aus einem U-förmigen Teil (8) mit ungleichen Schenkeln besteht, das eine an seinen Schenkeln angeschweißte Verstärkungswand (9) besitzt, wobei die Greifer (10, 11) in den Schenkeln fes U-förmigen Teils (8) zu beiden Seiten der Verstärkungswand (9) schwenkbar gelagert sind.

4. Vorrichtung nach den Ansprüche 2 und 3, dadurch gekennzeichnet, daß der erste geradlinige Abschnitt (12) jedes Greifes (10, 11) in Bohrungen gelagert ist, die in beiden Schenkeln des U-förmigen Teils (8) vorgesehen sind, während der zweite geradlinige Abschnitt (18) in einer Bohrung nur eines Schenkels des U-förmigen Teils (8) gelagert ist, die bezüglich der im selben Schenkel vorgesehenen Bohrung zur Aufnahme des ersten geradlinigen Abschniths der Greifers versetzt ist.

5. Vorrichtung nach einem der vorhergehenden Ansprüche, die zum Aufsetzen auf eine Schiene bestimmt ist, die Laschen (E) zur Verbindung der Schienenstränge besitzt, dadurch gekennzeichnet, daß die Bügel (13) der Greifer (10, 11) jeweils einen schräg verlaufenden Abschnitt (26) aufweisen, der sich von der Achse der Vorrichtung entfernt, während die Seitenwände des Gehäuses (21) Ausnehmungen (21a), die ein Auseinandergehen der Greifer (10, 11) gestatten, wenn sie mit den Laschen (E) in Kontakt kommen, und federnde Einrichtungen (25) aufweisen, die die Greifer (10, 11) in geschlossener Stellung halten, wenn die Vorrichtung nicht mit den Laschen in Kontakt ist.

6. Vorrichtung nach Anspruch 5, dadurch gekennzeichnet, daß die federnden Einrichtungen aus Blattfedern (25) bestehen, die in den Seitenwänden des Gehäuses (21) montiert sind.

7. Vorrichtung nach einem der vorhergehenden Ansprüche, gekennzeichnet durch ein Teil (23) zur Begrenzung der Schwenkbewegung der Grundplatte (7) bezüglich des Gehäuses (21) zur Verhinderung des vollständigen Austretens der Grundplatte (7) aus dem Gehäuse.

## Claims

1. A slowing down and stopping device for machines rolling on rails, comprising a body (1) for placing on a rail (R) for the purpose of receiving a wheel of a machine to be slowed and stopped and forming an abutment for said wheel, and means for connecting the device to the rail, the connecting means comprising a member (7), resiliently yieldable claws (10, 11) which are mounted on the member and are held in a spread- apart condition in a position of rest, said member (7) being adapted to be applied against the rail (R), and means (21) pivotally connected to the member for moving said claws (10, 11) toward each other for the purpose of closing them round the head of the rail, characterized in that said member bearing the claws (10, 11) is formed of a plate (7) and that said moving means (21) are integral with the body (1) of the device and comprise a case (21) having a generally parallelepipedic shape and fixed to the body (1) of the device by a rod (22) constituting a handle, said plate (7) being pivotally mounted in said case for the purpose of moving said claws (10, 11) toward each other by the action of lateral walls of said case (21).

2. A slowing down and stopping device according to claim 1, characterized in that said resiliently yieldable claws (10, 11) are made from spring steel wire and each comprise two rectilinear sections (12, 18) pivotally mounted on the plate (7) and extending in directions parallel to the axis of the device and interconnected by a loop (13) for gripping the rail (R) under the effect of said moving means (21).

3. A slowing down and stopping device according to claim 2, characterized in that said plate (7) is formed by a U-shaped member (8) having unequal branches and provided with a reinforcing web (9) which is welded to the branches of said U-shaped member, the claws (10, 11) being pivotally mounted in the branches of - said U-shaped member on each side of said web (9).

4. A slowing down and stopping device according to claims 2 and 3, characterized in that the first rectilinear section (12) of each of the claws (10, 11) is engaged in apertures formed in each of the branches of the U-shaped member (8) and the second rectilinear section (18) is engaged in an aperture formed in a single one of the branches of said U-shaped member (8) and offset relative to the aperture formed in the same branch and receiving the first rectilinear section of the claw.

5. A slowing down and stopping device according to one of claims 1 to 4 for placing on a rail provided with rail section-connecting fishplates (E), characterized in that the loops (13) of the claws (10, 11) each comprise a portion (26) in the shape of a ramp which extends away from the axis of the device, and the lateral walls of the case (21) define notches (21 a) which permit the claws. (10, 11) to spread apart when they come into contact with said fishplates (E), and elastically yieldable means (25) for retaining the claws (10, 11) in a position in which they are close from each other when the device is out of contact with said fishplates.

6. A slowing down and stopping device according to claim 5, characterized in that said elastically yieldable means comprise spring strips (25) mounted on the lateral walls of said case (21).

7. A slowing down and stopping device according to anyone of claims 1 to 6, characterized in that it comprises a member (23) for limiting the rotation of the plate (7) relative to said case (21) so as to prevent the plate (7) from completely moving out of said case.
